# EUROPÄISCHE PATENTSCHRIFT

(11) **EP 0 037 541 B1**
(45) Veröffentlichungstag und Bekanntmachung des Hinweises auf die Patenterteilung: **29.05.1985**
(21) Anmeldenummer: 81102364.7
(22) Anmeldetag: 28.03.1981
(51) Int. Cl.: C10B 25/16, B01J 19/24

(54) **Gasdichte Tür eines Reaktorraumes für chemische Reaktionen**
Gastight door for a vessel for chemical reactions
Porte étanche au gaz pour une enceinte pour des réactions chimiques

(30) Priorität: 09.04.1980 DE 3013650
(43) Veröffentlichungstag der Anmeldung: 14.10.1981
(73) Patentinhaber: Bergwerksverband GmbH, D-45307 Essen (DE)
(72) Erfinder: Giertz, Hans-Josef, D-4030 Ratingen (DE)
(74) Vertreter: Schumacher, Horst, Dr.

## Beschreibung

Die Erfindung betrifft eine gasdichte Tür für einen Reaktorraum gemäß Oberbegriff des Anspruches 1.

Derartige gasdichte Türen für Reaktorräume werden vor allem dann benutzt, wenn die darin ablaufende chemische Reaktion bei relativ hohen Temperaturen durchgeführt wird und dabei gebildete Gase durch eine einfache Dichtung nicht hinreichend zuverlässig zurückgehalten werden können, diese also durch unerwünschten Austritt aus der Reaktorraumtür eine Umweltbelastung darstellen.

Ein bevorzugtes Anwendungsgebiet solcher gasdichter Türen für Reaktorräume sind Koksofenkammern, insbesondere solche mit vertikalen Kammertüren.

Bei bisher bekannten Reaktorräumen konnte zwar durch die Verwendung zweifacher Türdichtungen die Gasdichtigkeit der Türen schon relativ zuverlässig erreicht werden. Diese Dichtungen hatten jedoch den Nachteil, daß die üblichen Dichtungsmaterialien den auftretenden Temperaturen nur relativ kurze Zeit standhielten.

Aus der DE-B-1 066 537 ist es bekannt, eine Tür für Koksöfen mit einer folgendermaßen aufgebauten Dichtung zu versehen:
a) Zwei im wesentlichen parallel verlaufende Dichtschneiden bilden im Verschlußzustand zusammen mit dem Türrahmen und der diesen überlappenden Tür einen rohrförmigen Hohlraum,
b) eine Dichtflüssigkeit füllt den rohrförmigen Hohlraum aus und
c) es ist eine Zu- und Ableitung für die Dichtflüssigkeit für den rohrförmigen Hohlraum vorgesehen.

Bei der bekannten Dichtung können sich an ihr Teerkondensate aus dem Koksofen bilden und zu Verkrustungen führen, so daß im Laufe der Zeit Undichtigkeiten unausweichlich sind. Außerdem kann die bekannte Flüssigkeitsdichtung aufgrund ihrer starken Kühlwirkungen im Bereich des Türrahmens zu thermischen Spannungen und Spannungsrissen führen sowie ebenso zu Verwerfungen der Dichtung, die diese Dichtung unwirksam machen.

Aufgabe der Erfindung ist es, eine gasdichte Tür eines Reaktorraumes gemäß Oberbegriff des Hauptanspruches zu schaffen, dessen in bezug auf die Türöffnung außen liegende Dichtung verschleißfest gegenüber Temperatureinflüssen ist und das Eindringen von Dichtflüssigkeit in den Reaktorraum unterbindet. Weiterhin soll erreicht werden, daß die Gasdichtigkeit gegenüber bekannten Lösungen verbessert wird und die Dichtung wartungsfreundlich ist. Schließlich soll erreicht werden, daß die Dichtung auch bei auftretendem Wärmeverzug der Bauteile bestmöglich funktionstüchtig bleibt.

Die erfindungsgemäße Aufgabe wird durch die Merkmalskombination des Anspruches 1 gelöst.

Bei gasdichten Türen eines Reaktorraumes, die in etwa vertikal stehen, stellen die Lösungen gemäß Anspruch 2 und 3 eine Verbesserung und Vereinfachung des grundlegenden Erfindungsgedankens dar. Die beiden letztgenannten Lösungen können auch in Kombination Anwendung finden.

Soweit Wärmeverzug im Bereich der Tür des Reaktorraumes, wie er z. B. bei Koksofentüren eintreten kann, das feste Anliegen der Dichtung zwischen Tür und Türrahmen verhindert, ist die in bezug auf die Türöffnung außen liegende Dichtung elastisch befestigt und sind Anpreßmittel für diese Dichtung, tür- oder rahmenseitig, angeordnet.

In Fällen, in denen sich in dem ersten rohrförmigen Hohlraum, also zwischen den beiden Dichtungen, ein explosives Gemisch bilden kann, weil etwa die in bezug auf die Türöffnung innen liegende Dichtung nicht völlig dicht schließt, ist der erste rohrförmige Hohlraum mit Inertgas ausgefüllt und mit einer Zu- und einer Ableitung für das Inertgas versehen. Hierzu ist bevorzugt der Dampf der Dichtflüssigkeit das Inertgas.

Funktionsweise, besondere Gestaltung und weitere Vorteile der Erfindung werden anhand der nachfolgenden Beschreibung zu den Zeichnungen näher erläutert. Dabei ist der Gegenstand der Erfindung nicht auf die speziellen Ausführungsbeispiele beschränkt, sondern im Rahmen der weitestgehenden Auslegung der Ansprüche zu verstehen.

Fig. 1 zeigt einen Vertikalschnitt einer gasdichten Tür eines Reaktorraumes. Diese Darstellung ist, da sie die in den noch zu beschreibenden Fig. 2, 3 und 4 dargestellte erfindungswesentliche Wanne 8 bzw. 10 nicht enthält, rein schematisch zu verstehen. Dargestellt sind ein Reaktorraum 1 mit einem Türrahmen 2b und zugehöriger Tür 2a. Eine innere Türdichtung 3 sowie Dichtschneiden 4a und 4c können sowohl an der Tür 2a als auch am Türrahmen 2b befestigt sein. Die Türdichtung 3 und die Dichtschneiden 4a und 4c bilden rohrförmige Hohlräume 4b und 6, so daß ein inneres gasgefülltes Dichtsystem 3, 6, 4a und ein äußeres, mit Dichtflüssigkeit gefülltes Dichtsystem 4a, 4b, 4c entsteht. Vor dem Öffnen und nach dem Schließen der Tür 2a muß die Dichtflüssigkeit abgelassen bzw. wieder eingefüllt werden. Dies geschieht durch Zu- und Abläufe 5a und 5b.

Wie Fig. 2 zeigt, ist es auch möglich, an der Auslaufseite des rohrförmigen Hohlraumes 4b der in bezug auf die Türöffnung außen liegenden, flüssigkeitsgefüllten Dichtung 4a, 4b, 4c Ventile 7 vorzusehen und diese im Verschlußzustand der Tür so einzustellen, daß die Dichtflüssigkeit, die über den Zulauf 5a laufend nachgeführt wird, mit einer bestimmten Geschwindigkeit durch den von ihr ausgefüllten Hohlraum 4b strömt. Dies hat den Vorteil, daß sich die Dichtflüssigkeit bei besonders hohen Temperaturen nicht zu stark aufheizt und im Falle von Leckagen, d. h. Austreten der Dichtflüssigkeit aus dem von ihr ausgefüllten Hohlraum 4b immer so viel Dichtflüssigkeit ergänzt werden kann, daß ihre Funktion ständig erhalten bleibt. Die Dichtflüssigkeit stellt somit Dichtmittel und Kühlung zugleich dar.

Etwa in den ersten rohrförmigen Hohlraum 6 eindringende Dichtflüssigkeit fließt an dessen unterem Ende zusammen mit der übrigen Dichtflüssigkeit in eine Auffangwanne 8, deren Flüssigkeitsspiegel die beiden Dichtsysteme nach außen hin abschließt.

In Fig. 3 ist die äußere Türdichtung 4a, 4b, 4c in ihrem oberen Bereich als nach oben hin offene Rinne 11 ausgeführt. Dies ist eine vereinfachte Ausführungsform der entsprechenden Lösung in Fig. 2 unter Fortlassung der obersten Dichtschneide 4c. Diese Ausführungsform ist nur bei im wesentlichen senkrecht stehenden Türen 2a anwendbar, da die Dichtflüssigkeit sonst auslaufen würde. Die Rinne 11 hat den Vorteil, daß sie wie ein an sich bereits bekanntes Vorratsbecken benutzt werden kann, wobei der Füllstand durch ein Wehr oder ein Schwimmerventil auf konstanter Höhe gehalten wird. Ein Überfüllen der Rinne 11 kann z. B. durch ein allgemein bekanntes Überlaufsystem verhindert werden.

Die mit Dichtflüssigkeit gefüllte Wanne 10 ist so weit gefüllt bzw. so hoch angehoben, daß der Flüssigkeitsspiegel den nach unten hin offenen ersten rohrförmigen Hohlraum 6 gegenüber der Atmosphäre abschließt. Die äußere Türdichtung 4a, 4b, 4c taucht mit ihren unteren Enden in die Dichtflüssigkeit der Wanne 10 so tief ein, daß sich die Regelventile 9 unterhalb des Flüssigkeitsspiegels befinden. Dies ist notwendig, damit nach dem Schließen der Tür 2a der Hohlraum 4b vollständig mit Dichtflüssigkeit gefüllt werden kann. Vor dem Öffnen der Tür 2a wird die Dichtflüssigkeit wieder abgelassen, was z. B. dadurch geschehen kann, daß der Zufluß an Dichtflüssigkeit abgesperrt wird und über die Ventile 9 alle Dichtflüssigkeit in die Wanne 10 abfließen kann, die anschließend durch Absenken oder Fortschwenken um eine horizontale Achse so weit entfernt wird, daß die Tür 2a geöffnet werden kann.

Diese Lösung hat den Vorteil, daß Verunreinigungen, Dichtflüssigkeit aus einer Leckage oder aus dem Reaktorraum 1 austretende Kondensate ohne Schwierigkeit abgeführt werden können. Bei Koksofentüren würden die in diesem Bereich häufig auftretenden Verkrustungen, die besonders die äußere Türdichtung 4a, 4b, 4c belasten würden, entfallen.

Fig. 4 zeigt einen Schnitt in der Ebene 111/111 durch Fig. 3. Hier ist ein besonderer Türrahmen 12 im Bereich der Türöffnung 1b der Wandung 2b des Reaktorraumes 1 angeordnet. Der obere Bereich dieses Türrahmens 12 bildet ein horizontales Wehr 12a für ein Wasserreservoir (Dichtflüssigkeitsreservoir), aus dem die Dichtflüssigkeit ständig über das Wehr 12a in die horizontale Rinne 11 und daraus in die vertikalen Hohlräume 4b überfließen kann. Der untere Teil des Rahmens 12 ist ein vertikaler Schenkel 12b, der in etwa so weit in die Wanne 10 eintaucht, wie die beiden vertikalen, rohrförmigen Hohlräume 4b, die mit Dichtflüssigkeit ausgefüllt sind.

Diese Lösung bietet den Vorteil, daß ein sich aufgrund einer Betriebsstörung bildender Gasüberdruck im rohrförmigen Hohlraum 6 (Fig. 3) oder Überdruck der Dichtflüssigkeit im rohrförmigen Hohlraum 4b nur so hoch werden kann, wie es der Eintauchtiefe dieser nach unten hin offenen Hohlräume 6, 4b in die Wanne 10 entspricht.

Die Dichtflüssigkeit kann, wie auch in den vorhergehenden Fällen, im Kreislauf geführt werden, so lange die Verschmutzungen nicht zu groß werden.

Fig. 5 zeigt einen vergrößerten Ausschnitt eines seitlichen Dichtungsbereiches im Schnitt. Eine elastische Wandung 13 ersetzt hier die Funktion, die in den anderen Darstellungen die Tür 2a hat, nämlich die türseitige Begrenzung der beiden rohrförmigen Hohlräume 6 und 4b zu bilden. Durch Anpreßmittel 14 in Verbindung mit der elastischen Wandung 13 wird erreicht, daß die äußere Türdichtung 4a, 4b, 4c auch dann noch fest auf ihrer Auflagefläche 15b anliegt, wenn im Bereich des Türrahmens 2b thermische Verwerfungen auftreten. Die innere Türdichtung 3 kann in Form einer nachstellbaren, schneidenförmigen Schlagleiste ausgeführt sein, wie man sie z. B. bei Koksofentüren antrifft.

Die Erfindung kann besonders wirkungsvoll eingesetzt werden, wenn der erste rohrförmige Hohlraum 6 mit einem Inertgas durchspült wird, welches gegenüber eventuellen Undichtigkeiten der inneren Türdichtung 3 eine zusätzliche Dichtfunktion übernimmt, sofern der Inertgasdruck größer ist als der sich im Reaktionsraum 1 ausbildende Druck. Darüber hinaus werden durch eine Inertgasspülung bzw. -füllung die Bildung von Explosivgasgemischen oder Kondensationsniederschlägen vermieden. Dieses Problem taucht besonders bei Koksofentüren auf und es wurde gefunden, daß besonders der Dampf der üblicherweise verwendeten Dichtflüssigkeiten, wie z. B. Wasser, dazu geeignet ist, als Inertgas zu fungieren. Eine solche Lösung hat den besonderen Vorteil, daß eventuelle Leckagen der Dichtflüssigkeit in den ersten rohrförmigen Hohlraum 6 hinein nicht zu Schäden führt, sondern im Gegenteil, daß diese an heißen Stellen verdampfende Flüssigkeit zu einer Erhöhung und Auffrischung des Inertgasgehaltes führt. Selbstverständlich wird man für den Normalfall eine gezielte Eindüsung mit bereits aufgeheizter Dichtflüssigkeit vornehmen, um sie innerhalb des ersten rohrförmigen Hohlraumes 6 verdampfen zu lassen.

## Patentansprüche

1. Gasdichte Tür eines Reaktorraumes für chemische Reaktionen bei hohen Temperaturen unter Bildung von Gasen, bei der zwei rund um die Türöffnung verlaufende Dichtungen (3, 4a) zusammen mit dem Türrahmen (2b) und der diesen überlappenden Tür (2a) im Verschlußzustand einen ersten rohrförmigen Hohlraum (6) bilden, gekennzeichnet durch die Kombination folgender Merkmale:
a) der erste rohrförmige Hohlraum (6) ist gasgefüllt und bildet ein erstes inneres Dichtsystem (3,6,4a);
b) zwei im wesentlichen parallel verlaufende Dichtschneiden (4a, 4c) bilden im Verschlußzustand zusammen mit dem Türrahmen (2b) und der diesen überlappenden Tür (2a) einen zweiten rohrförmigen Hohlraum (4b), der mit einer Dichtflüssigkeit gefüllt ist, über eine Zuleitung (5a, 11) und Ableitung (5b) mit Drosselventil (7, 9) für die Dichtflüssigkeit verfügt und ein äußeres zweites Dichtsystem (4a, 4b, 4c) bildet;
c) eine mit Dichtflüssigkeit gefüllte Wanne (8, 10) schließt mit ihrem Flüssigkeitsspiegel den nach unten hin offenen, ersten rohrförmigen Hohlraum (6) sowie den zweiten rohrförmigen Hohlraum (4b) nach außen hinab.

2. Gasdichte Tür eines Reaktorraumes für chemische Reaktionen nach Anspruch 1, dadurch gekennzeichnet, daß
a) das äußere Dichtsystem (4a, 4b, 4c) im oberen Türbereich aus der türöffnungsseitigen Schneide (4a) besteht, die zusammen mit der Tür (2a) und dem Türrahmen (2b) im Verschlußzustand eine nach oben hin offene Rinne (11) bildet,
b) die Rinne (11) von der Dichtflüssigkeit ausgefüllt ist, welche an den Enden der Rinne (11) über je eine Öffnung mit den vertikal verlaufenden seitlichen Hohlräumen (4b) in freier Verbindung steht.

3. Gasdichte Tür eines Reaktorraumes für chemische Reaktionen nach Anspruch 1, dadurch gekennzeichnet, daß
die mit der Dichtflüssigkeit ausgefüllten, vertikal verlaufenden seitlichen Hohlräume (4b) unterhalb des Flüssigkeitsspiegels in die Wanne (8, 10) münden und Drosselventile (9, 7) besitzen, die sich unterhalb des Flüssigkeitsspiegels befinden.

## Claims

1. Gas-tight door for a vessel for chemical reactions at high temperatures with the formation of gases, in which two seals (3, 4a) extending around the door opening together with the door frame (2b) and the door (2a) which overlaps the latter form, in the closed state, a first tubular hollow chamber (6), characterised by the combination of the following features:
a) the first tubular hollow chamber (6) is filled with gas and forms a first inner sealing system (3, 6, 4a);
b) two sealing strips (4a, 4c) extending in a substantially parallel manner form, in the closed state, together with the door frame (2b) and the door (2a) which overlaps the latter a second tubular hollow chamber (4b) which is filled with a sealing fluid, is provided with a supply line (5a, 11) and an outlet line (5b) with a throttle valve (7, 9) for the sealing fluid and forms a second outer sealing system (4a, 4b, 4c);
c) a tank (8, 10) filled with sealing fluid closes, via the fluid level therein, the downwardly open first tubular hollow chamber (6) and the second hollow chamber (4b) in an external manner.

2. Gas-tight doer for a vessel for chemical reactions as claimed in claim 1, characterised in that
a) the outer sealing system (4a, 4b, 4c) comprises, in the upper door area, the strip (4a) which is on the side of the door opening, which strip forms together with the door (2a) and the door frame (2b), in the closed state, an upwardly open channel (11),
b) the channel (11) is filled with the sealing fluid, which communicates freely, at the ends of the channel (11), with the vertically extending lateral hollow chambers (4b) via a respective opening.

3. Gas-tight door for a vessel for chemical reactions as claimed in claims 1, characterised in that the vertically extending lateral hollow chambers (4b) filled with the sealing fluid communicate below the fluid level with the tank (8, 10) and are provided with throttle valves (9, 7) which are disposed below the fluid level.

## Revendications

1. Porte étanche aux gaz pour une enceinte pour des réactions chimiques se déroulant à des températures élevées avec formation de produits gazeux, dans laquelle deux garnitures d'étanchéité (3, 4a), entourant le jour de la porte, constituent avec le chambranle (2b) et la porte (2a), qui dépasse ce dernier, en position de fermeture un premier espace creux tubulaire (6), caractérisée par la combinaison des caractéristiques ci-après:
a) le premier espace creux tubulaire (6) est rempli de gaz et forme un premier système d'étanchéité intérieur (3, 6, 4a);
b) deux chicanes d'étanchéité (4a, 4c), sensiblement paralèlles entre elles, constituent en position de fermeture, avec le chambranle (2b) et la porte (2a), qui dépasse celui-ci, un deuxième espace creux tubulaire (4b) rempli d'un milieu d'étanchéité liquide, qui forme un deuxième système d'étanchéité extérieur (4a, 4b, 4c), pourvu d'un conduit d'admission (5a, 11) et d'un conduit d'évacuation (5b) avec soupape de réglage (7, 9) pour le milieu d'étanchéité liquide;
c) une cuve (8, 10) remplie de milieu d'étanchéité liquide ferme, avec son niveau de liquide, le premier espace creux tubulaire (6) ouvert vers le bas et le deuxième espace creux tubulaire (4b) vers l'extérieur.

2. Porte étanche aux gaz pour enceinte pour réactions chimiques selon la revendication 1, caractérisée en ce que:
a) le système d'étanchéité extérieur (4a, 4b, 4c) est constitué dans la partie supérieure de la porte par la chicane (4a), située du côté ouverture de la porte, qui forme avec la porte (2a) et le chambranle (2b), en position de fermeture, une rigole (11) ouverte vers le haut, et
b) la rigole (11) est remplie de milieu d'étanchéité liquide qui, aux deux extrémités de la rigole (11), est en liaison libre, par une ouverture, avec les espaces creux (4b) verticaux latéraux.

3. Porte étanche aux gaz pour enceinte pour réactions chimiques selon la revendication 1, caractérisée en ce que les espaces creux (4b) verticaux latéraux, remplis de milieu d'étanchéité liquide, débouchent sous le niveau de liquide dans la cuve (8, 10) et sont pourvus de soupapes de réglage (9, 7), situées également sous le niveau du liquide.
